# EUROPÄISCHE PATENTSCHRIFT

(11) **EP 2 557 383 B1**
(45) Veröffentlichungstag und Bekanntmachung des Hinweises auf die Patenterteilung: **11.09.2019**
(21) Anmeldenummer: 12178154.6
(22) Anmeldetag: 27.07.2012
(51) Int. Cl.: F28D 9/00, F28F 3/00

(54) **Plattenwärmetauscher**
Plate heat exchanger
Echangeur thermique à plaques

(30) Priorität: 11.08.2011 DE 102011080829
(43) Veröffentlichungstag der Anmeldung: 13.02.2013
(73) Patentinhaber: MAHLE International GmbH, 70376 Stuttgart (DE)
(72) Erfinder: Bauer, Swen -Juri, 70374 Stuttgart (DE); Gierer, Carolin, 73732 Esslingen (DE); Grüner, Andreas, 73110 Hattenhofen (DE)
(74) Vertreter: BRP Renaud & Partner mbB Rechtsanwälte Patentanwälte Steuerberater

(56) Entgegenhaltungen:
- EP-A2- 1 855 074
- EP-A2- 2 267 390
- WO-A1-99/36741
- WO-A1-2005/071342
- WO-A1-2007/038871
- DE-A1- 19 711 258
- US-A1- 2011 024 095

## Beschreibung

Die vorliegende Erfindung betrifft einen Plattenwärmetauscher mit einer Deckplatte, einer Grundplatte und dazwischen stapelartig angeordneten Wärmetauscherplatten gemäß dem Oberbegriff des Anspruchs 1. Die Erfindung betrifft außerdem eine Grundplatte für einen derartigen Plattenwärmetauscher sowie ein Verfahren zur Herstellung desselben.

Aus der DE 10 2009 030 095 A1 ist ein gattungsgemäßer Plattenwärmetauscher für einen Verbrennungsmotor bekannt, der eine Mehrzahl von aufeinander in einem Stapel angeordnete Wärmetauscherplatten und eine am Ende dieses Stapels angeordnete Grundplatte umfasst. Die Grundplatte weist dabei einen in Richtung des Stapels aufgestellten Rand auf, der zumindest abschnittsweise einem Umriss des Stapels folgt.

Aus der DE 10 2006 005 106 A1 ist ein weiterer Plattenwärmetauscher mit einer Grundplatte bekannt, der in einem Gehäuse angeordnet ist, in das Ladeluft einströmt. Das Gehäuse besitzt eine Montageöffnung, in die der Plattenwärmetauscher einsetzbar und mit einer Grundplatte zu befestigen ist, wobei der Plattenwärmetauscher im Inneren des Gehäuses zusätzlich befestigt ist. Diese Verbindung soll dadurch verbessert werden, dass im Inneren des Gehäuses zwischen zwei Endkammern eine Leiste ausgebildet ist, die sich über wenigstens einen wesentlichen Teil der Endkammerlänge erstreckt.

Aus der EP 0 623 798 A2 ist ebenfalls ein Plattenwärmetauscher, insbesondere in der Bauart eines Ölkühlers, bekannt, der aufeinander gestapelte, wannenförmige Wärmetauscherplatten besitzt, deren umlaufende Ränder aneinander anliegen und dicht miteinander verlötet sind, wobei sämtliche Wärmetauscherplatten die gleiche Form aufweisen. Durch die Verwendung von speziellen Ausführungsformen, bei denen turbulenzerzeugende Erhebungen bzw. abdichtende Ausprägungen in die Wärmetauscherplatten eingearbeitet sind, wird die Anzahl der Einbauteile, zum Beispiel der Turbulenzeinlagen, verringert.

Aus der DE 197 11 258 A1 ist ein Plattenwärmetauscher mit einer untersten Platte bekannt. An der untersten Platte ist eine Verstärkungsplatte mit ihrem flachen Mittelteil verlötet.

Die vorliegende Erfindung beschäftigt sich mit dem Problem, für einen Plattenwärmetauscher der gattungsgemäßen Art eine verbesserte oder zumindest eine alternative Ausführungsform anzugeben, die insbesondere einfach zu fertigen ist und weniger Gewicht aufweist.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, bei einem an sich bekannten Plattenwärmetauscher, beispielsweise einem Ölkühler, mit einer Deckplatte, einer Grundplatte und dazwischen stapelartig angeordneten Wärmetauscherplatten, die Grundplatte, über welche der Plattenwärmetauscher mit einem weiteren Bauteil, beispielsweise einem Verbrennungsmotor, verbindbar ist, nicht wie bisher massiv und dadurch schwer auszubilden, sondern aus zumindest zwei miteinander verbundenen und vergleichsweise leichten Platten aufzubauen. Durch den zumindest zweilagigen Aufbau der erfindungsgemäßen Grundplatte wird diese im Vergleich zu bisher aus dem Stand der Technik bekannten Grundplatten deutlich leichter, was insbesondere im Hinblick auf einen Kraftstoffverbrauch von großem Vorteil ist. Die erste Platte kann dabei plan aufgebaut sein, wogegen die zweite Platte Erhebungen aufweist. Die Erhebungen sind dabei in Richtung der benachbarten Wärmetauscherplatte orientiert und bilden dadurch Positionierhilfen für diese. Ein Rand zwischen den beiden Platten der Grundplatte ist offen ausgebildet, um die beim flächigen Verlöten der beiden Platten auftretende Luft entweichen lassen zu können. Die Erhebungen bilden gleichzeitig Aussteifungselemente, die der Grundplatte eine gesteigerte Festigkeit, insbesondere auch eine gesteigerte Biegesteifigkeit, verleihen.

Von besonderem Vorteil ist darüber hinaus, dass eine erste Wärmetauscherplatte des Plattenwärmetauschers nun nicht mehr flächig mit der Grundplatte verlötet wird, sondern nur noch linienförmig umlaufend am Rand und mittig über eine dort angeordneten Turbulenzkontur, wodurch auch der Fertigungsprozess insgesamt optimiert werden kann, da insbesondere weniger Lot erforderlich ist. Durch den Wegfall der bisher erforderlichen flächigen Verlötung können insbesondere auch nur schwer handhabbare Verziehungen bzw. Verwerfungen eliminiert werden, die in dieser Form bei einer linienförmigen Verlötung nicht mehr auftreten.

Bei einer vorteilhaften Ausführungsform der erfindungsgemäßen Lösung sind die zumindest zwei miteinander zur Grundplatte verbundenen Platten aus Aluminium ausgebildet und mittels eines Aluminiumlots miteinander verlötet. Durch die Ausbildung der beiden Platten als Aluminiumplatten können diese zusätzlich besonders leicht ausgebildet werden, was ebenfalls vorteilhaft in Bezug auf eine Gewichtsoptimierung und eine damit verbundene Kraftstoffeinsparung ist. Generell können die beiden Platten eine Dicke von ca. 0,5 bis ca. 1,0 mm aufweisen, so dass eine gesamte Materialstärke von nur ca. 1,5 mm für die Grundplatte erforderlich ist, was im Vergleich zu bisher massiven Grundplatten mit einer Dicke von ca. 5 mm eine erhebliche Material- und Gewichtseinsparung bedeutet. Zudem besitzt die erfindungsgemäß gebaute Grundplatte eine gesteigerte Steifigkeit/Festigkeit. Neben der bereits im vorherigen Absatz erwähnten Gewichtseinsparung ist die mit dem erfindungsgemäßen Plattenwärmetauscher und der erfindungsgemäßen Grundplatte erzielbare Materialeinsparung ebenfalls von besonderem Vorteil, da die erfindungsgemäße Grundplatte weniger als 50 %, vorzugsweise sogar weniger als 40 % des Materials einer bisherigen Grundplatte bedarf. Im Hinblick auf stetig steigende Rohstoffpreise, insbesondere auch für Aluminium, kann so der erfindungsgemäße Plattenwärmetauscher kostengünstiger hergestellt werden.

Zweckmäßig weisen die einzelnen Wärmetauscherplatten Turbulenzkonturen auf, über welche diese vorzugsweise punktförmig miteinander verlötet sind. Die Turbulenzkonturen bewirken ein gleichmäßiges und zugleich turbulentes Durchströmen der einzelnen Wärmetauscherplatten entweder mit Kühlmittel oder mit zu kühlendem Fluid, beispielsweise Öl, wobei durch die Verlötung der einzelnen Wärmetauscherplatten über sich berührende Turbulenzkonturen der Plattenwärmetauscher insgesamt besonders steif und dadurch auch robust ausgebildet werden kann.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: einen prinzipiellen Aufbau und Zusammenbau eines erfindungsgemäßen Plattenwärmetauschers,
- Fig. 2: einen prinzipiellen Aufbau einer mehrlagigen Grundplatte,
- Fig. 3: eine Detailansicht von oben sowie eine Schnittdarstellung durch die erfindungsgemäße Grundplatte,
- Fig. 4: eine Fixiervorrichtung zum gleichzeitigen Verlöten einzelner Komponenten des erfindungsgemäßen Plattenwärmetauschers,
- Fig. 5: eine Schnittdarstellung durch den Plattenwärmetauscher,
- Fig. 6: eine Teildarstellung aus Figur 5.

Entsprechend der Fig. 1, weist ein erfindungsgemäßer Plattenwärmetauscher 1, der beispielsweise als Ölkühler ausgebildet sein kann, eine Deckplatte 2, eine gebaute Grundplatte 3 sowie eine Mehrzahl dazwischen stapelartig angeordneter Wärmetauscherplatten 4 auf, die über Ränder 5 (vgl. Fig. 5 und 6) umlaufend fluiddicht miteinander verlötet sind. Der Plattenwärmetauscher 1 ist dabei über dessen Grundplatte 3 mit einem weiteren Bauteil, beispielsweise mit einem Verbrennungsmotor, verbindbar, wobei in der Grundplatte 3 entsprechende Ver/Entsorgungsöffnungen oder -leitungen angeordnet sein können. Erfindungsgemäß ist nun die Grundplatte 3 als gebaute Grundplatte 3 ausgebildet und aus zumindest zwei miteinander verbundenen Platten 6 und 7 (vgl. auch Fig. 2) aufgebaut. Erfindungsgemäß sind die beiden Platten 6, 7 der Grundplatte 3 flächig miteinander verlötet, wobei die erste Platte 6 plan ausgebildet ist und die zweite Platte 7 Erhebungen 13 aufweist. Die zweite Platte 7 und die benachbarte Wärmetauscherplatte 4 sind nahezu vollständig umlaufend linienförmig miteinander über entsprechende Lötnähte 9 verlötet, wobei ein Durchbruch 14 im bereich der Verlötung einen Ein-/Auslass für Kühlfluid oder zu kühlendes Fluid darstellt. Ein Rand 8 der beiden die Grundplatte 3 bildenden Platten 6,7 ist offen ausgebildet, um ein Entweichen von Luft beim Verlöten zu ermöglichen. Als Material für die einzelnen Platten 6, 7 der Grundplatte 3 kommt Leichtmetall, beispielsweise Aluminium, in Betracht.

Die erfindungsgemäße Grundplatte 3 bietet den großen Vorteil, dass diese nicht mehr massiv, sondern vergleichsweise leicht und dadurch gewichtsoptimiert aufgebaut ist, was beim Einsatz als Ölkühler in Kraftfahrzeugen neben der Gewichtsersparnis auch eine Reduzierung des Kraftstoffverbrauchs ermöglicht. Zusätzlich geht mit der erfindungsgemäßen, mehrlagigen Ausbildung der Grundplatte 3 auch eine Materialeinsparung einher, die insbesondere im Hinblick auf stetig steigende Rohstoffpreise von großem Vorteil ist. Durch die Erhebungen 13 weist die Grundplatte 3 und damit auch der Wärmetauscher 1 zudem eine gesteigerte Festigkeit/Steifigkeit auf.

Die erste Platte 6 der Grundplatte 3 kann dabei beispielsweise eine Dicke von ca. 0,5 mm aufweisen, wogegen die zweite Platte 7 der Grundplatte 3 eine Dicke von ca. 1,0 mm aufweist. Bisher aus dem Stand der Technik bekannte, massive Grundplatten besaßen beispielsweise eine Dicke von ca. 5 mm, so dass mit der erfindungsgemäßen Grundplatte eine Materialeinsparung sowie eine Gewichtseinsparung von über 50 % problemlos erreichbar sind.

Betrachtet man die Fig. 2 und 3, so kann man erkennen, dass die beiden Platten 6, 7 der Grundplatte 3 flächig miteinander verlötet sind, wogegen eine Verlötung der zweiten Platte 7 mit der benachbarten Wärmetauscherplatte 4 linienförmig über entsprechende Lötnähte 9 bzw. punktförmig im Bereich von Turbulenzkonturen 10 erfolgt.

Betrachtet man insbesondere die Fig. 1, 5 und 6, so kann man die Turbulenzkonturen 10 erkennen, die ein gleichmäßiges Durchströmen der Wärmetauscherplatten 4 mit Kühlmittel oder zu kühlendem Fluid, beispielsweise Öl, bewirken. Die einzelnen Turbulenzkonturen 10 benachbarter Wärmetauscherplatten 4 berühren sich dabei wiederum punktförmig und können über diese punktartigen Kontakte miteinander verbunden, insbesondere miteinander verlötet werden.

Das Verfahren zur Herstellung des erfindungsgemäßen Plattenwärmetauschers 1 gestaltet sich dabei wie folgt:
Zunächst werden die Grundplatte 3, die Wärmetauscherplatten 4 sowie die Deckplatte 2 an insbesondere separaten Produktions- bzw. Prägestationen gestanzt und geprägt, das heißt hergestellt. Anschließend werden die derart hergestellten Elemente, das heißt die Deckplatte 2, die Grundplatte 3 und die Wärmetauscherplatten 4 in einer Fixiervorrichtung 11 (vgl. Fig. 4) solllagengemäß gestapelt, wobei Vertikalführungen 12 an der Fixiervorrichtung 11 die Solllage garantieren. Der derart hergestellte Werkstückstapel, das heißt der vorgestapelte Plattenwärmetauscher 1 wird zusammen mit der Fixiervorrichtung 11 in einen Lötofen eingebracht, wobei die Grundplatte 3, die Wärmetauscherplatten 4 und die Deckplatte 2 gemeinsam miteinander verlötet werden.

Abschließend wird die Fixiervorrichtung 11 zusammen mit dem nunmehr verlöteten Plattenwärmetauscher 1 aus dem Lötofen entnommen und ist nun fertig zur Montage. Neben der Grundplatte 3 können selbstverständlich auch die Wärmetauscherplatten 4 und/oder die Deckplatte 2 aus einem Leichtmetall, insbesondere aus Aluminium ausgebildet sein.

Der erfindungsgemäße Plattenwärmetauscher 1 besitzt dabei im Vergleich zu aus dem Stand der Technik bekannten Wärmetauschern eine leichte und zugleich steife Konstruktionsweise mit einer vergleichsweise hohen Kühlleistung.

## Patentansprüche

1. Plattenwärmetauscher (1) mit einer Deckplatte (2), einer Grundplatte (3) und dazwischen stapelartig angeordneten Wärmetauscherplatten (4), die über Ränder (5) umlaufend fluiddicht miteinander verlötet sind, wobei der Plattenwärmetauscher (1) über die Grundplatte (3) mit einem weiteren Bauteil, beispielsweise einem Verbrennungsmotor, verbindbar ist, wobei die Grundplatte (3) aus zumindest zwei miteinander verbundenen Platten (6,7) aufgebaut ist,
**dadurch gekennzeichnet,**
**dass** eine erste Platte (6) plan ausgebildet ist und eine zweite Platte (7) Erhebungen (13) aufweist, wobei die Platten (6, 7) flächig miteinander über entsprechende Lötnähte (9) verlötet sind, und dass die zweite Platte (7) und die benachbarte Wärmetauscherplatte (4) nahezu vollständig umlaufend linienförmig miteinander verlötet sind, wobei ein Durchbruch (14) im Bereich der Verlötung einen Ein-/Auslass für Kühlfluid oder zu kühlendes Fluid darstellt.

2. Plattenwärmetauscher nach Anspruch, **dadurch gekennzeichnet,**
- **dass** die zumindest zwei Platten (6,7) der Grundplatte (3) flächig miteinander verlötet sind, und/oder
- **dass** die zweite Platte (7) und die benachbarte Wärmetauscherplatte (4) linienförmig/punktförmig miteinander verlötet sind.

3. Plattenwärmetauscher nach einem der Ansprüche 1 bis 2,
**dadurch gekennzeichnet,**
**dass** ein Rand (8) der beiden die Grundplatte (3) bildenden Platten (6,7) offen ausgebildet ist, um ein Entweichen von Luft beim Verlöten zu ermöglichen.

4. Plattenwärmetauscher nach einem der Ansprüche 1 bis 3,
**dadurch gekennzeichnet,**
**dass** zumindest eines der nachfolgenden Bauteile aus Leichtmetall, insbesondere aus Aluminium ausgebildet ist, die Platten (6,7), die Wärmetauscherplatten (4), die Deckplatte (2).

5. Plattenwärmetauscher nach einem der Ansprüche 1 bis 4,
**dadurch gekennzeichnet,**
**dass** eine erste Platte (6) der Grundplatte (3) eine Dicke von ca. 0,5 mm und eine zweite Platte (7) der Grundplatte (3) eine Dicke von ca. 1,0 mm aufweist.

6. Plattenwärmetauscher nach einem der Ansprüche 1 bis 5,
**dadurch gekennzeichnet,**
**dass** die Wärmetauscherplatten (4) Turbulenzkonturen (10) aufweisen, über welche diese punktförmig miteinander verlötet sind.

7. Plattenwärmetauscher nach einem der Ansprüche 1 bis 6,
**dadurch gekennzeichnet,**
**dass** der Plattenwärmetauscher (1) als Ölkühler ausgebildet ist.

8. Grundplatte (3) für einen Plattenwärmetauscher (1) nach einem der Ansprüche 1 bis 7, **dadurch gekennzeichnet, dass** die Grundplatte (3) aus zumindest zwei miteinander verbundenen Platten (6,7) aufgebaut ist.

9. Verfahren zur Herstellung eines Plattenwärmetauschers (1) nach einem der Ansprüche 1 bis 7, bei dem
- die Grundplatte (3) mit den beiden Platten (6,7), die Wärmetauscherplatten (4) und die Deckplatte (2) an insbesondere separaten Produktions- bzw. Prägestationen hergestellt werden,
- die Grundplatte (3), die Wärmetauscherplatten (4) und die Deckplatte (2) in einer Fixiervorrichtung (11) solllagengemäß gestapelt werden, die Vertikalführungen (12) aufweist und dadurch die Solllage garantieren,
- der vorgenannte Werkstückstapel mittels der Fixiervorrichtung (11) in einen Lötofen eingebracht wird, wobei die Grundplatte (3), die Wärmetauscherplatten (4) und die Deckplatte (2) gemeinsam miteinander verlötet werden.

## Claims

1. Plate heat exchanger (1) with a cover plate (2), a base plate (3) and heat exchanger plates (4) arranged stack-like between the latter, which plates are soldered to one another peripherally in a fluid-tight manner at the edges (5), wherein the plate heat exchanger (1) can be connected via the base plate (3) to another component, for example an internal combustion engine, wherein the base plate (3) is formed by at least two plates (6, 7) which are joined together with one another,
**characterised in that**
a first plate (6) is designed to be planar and a second plate (7) has elevations (13), wherein the plates (6, 7) are soldered together flat by means of corresponding soldering seams (9) and
**in that** the second plate (7) and the adjacent heat exchanger plate (4) are soldered to one another almost fully peripherally and linearly, wherein an opening (14) in the area of the soldering forms an inlet/outlet for cooling fluid or fluid to be cooled.

2. Plate heat exchanger according to claim,
**characterised in that**
- the at least two plates (6, 7) of the base plate (3) are soldered flat to one another, and/or
- the second plate (7) and the adjacent heat exchanger plate (4) are soldered to one another linearly/at set points.

3. Plate heat exchanger according to any of claims 1 to 2,
**characterised in that**
an edge (8) of the two plates (6, 7) forming the base plate (3) is designed to be open in order to allow air to escape during the soldering.

4. Plate heat exchanger according to any of claims 1 to 3,
**characterised in that**
at least one of the following components is made of light metal, in particular aluminium, the plates (6, 7), the heat exchanger plates (4), the cover plate (2).

5. Plate heat exchanger according to any of claims 1 to 4,
**characterised in that**
a first plate (6) of the base plate (3) has a thickness of about 0.5 mm and a second plate (7) of the base plate (3) has a thickness of about 1.0 mm.

6. Plate heat exchanger according to any of claims 1 to 5,
**characterised in that**
the heat exchanger plates (4) have turbulence contours (10) by means of which the latter are soldered to one another at set points.

7. Plate heat exchanger according to any of claims 1 to 6,
**characterised in that**
the plate heat exchanger (1) is designed as an oil cooler.

8. Base plate (3) for a plate heat exchanger (1) according to any of claims 1 to 7, **characterised in that**
the base plate (3) is formed by at least two plates (6, 7) joined together.

9. Method for producing a plate heat exchanger (1) according to any of claims 1 to 7, wherein
- the base plate (3) with the two plates (6, 7), the heat exchanger plates (4) and the cover plate (2) are produced specifically at separate production or stamping stations,
- the base plate (3), the heat exchanger plates (4) and the cover plate (2) are stacked in a fixing device (11) according to reference positions, said fixing device having vertical guides (12) thereby guaranteeing the reference position,
- the aforementioned workpiece stack is inserted by means of the fixing device (11) into a soldering furnace, wherein the base plate (3), the heat exchanger plates (4) and the cover plate (2) are soldered together with one another.

## Revendications

1. Echangeur de chaleur à plaques (1) avec une plaque de recouvrement (2), une plaque de base (3) et des plaques d'échangeur de chaleur (4) agencées entre elles en empilement qui sont brasées entre elles de manière étanche au fluide en tournant sur des bords (5), dans lequel l'échangeur de chaleur à plaques (1) peut être raccordé par la plaque de base (3) à un autre composant, par exemple un moteur à combustion, dans lequel la plaque de base (3) est constituée d'au moins deux plaques (6, 7) raccordées entre elles,
**caractérisé en ce**
**qu'**une première plaque (6) est réalisée de manière plane et une seconde plaque (7) présente des élévations (13), dans lequel les plaques (6, 7) sont brasées à plat l'une à l'autre par des joints brasés (9) correspondants, et
**que** la seconde plaque (7) et la plaque d'échangeur de chaleur contigüe (4) sont brasées presque complètement en tournant en forme de ligne l'une à l'autre, dans lequel un percement (14) dans la zone du brasage constitue une entrée/sortie pour du fluide de refroidissement ou du fluide à refroidir.

2. Echangeur de chaleur à plaques selon la revendication,
**caractérisé en ce**
- **que** les au moins deux plaques (6, 7) de la plaque de base (3) sont brasées à plat l'une à l'autre, et/ou
- **que** la seconde plaque (7) et la plaque d'échangeur de chaleur contigüe (4) sont brasées en forme de ligne/point l'une à l'autre.

3. Echangeur de chaleur à plaques selon l'une quelconque des revendications 1 à 2, **caractérisé en ce**
**qu'**un bord (8) des deux plaques (6, 7) formant la plaque de base (3) est réalisé de manière ouverte afin de permettre une fuite de l'air lors du brasage.

4. Echangeur de chaleur à plaques selon l'une quelconque des revendications 1 à 3, **caractérisé en ce**
**qu'**au moins un des composants suivants est réalisé en métal léger, en particulier en aluminium, les plaques (6, 7), les plaques d'échangeur de chaleur (4), la plaque de recouvrement (2).

5. Echangeur de chaleur à plaques selon l'une quelconque des revendications 1 à 4, **caractérisé en ce**
**qu'**une première plaque (6) de la plaque de base (3) présente une épaisseur d'environ 0,5 mm et une seconde plaque (7) de la plaque de base (3) présente une épaisseur d'environ 1,0 mm.

6. Echangeur de chaleur à plaques selon l'une quelconque des revendications 1 à 5, **caractérisé en ce**
**que** les plaques d'échangeur de chaleur (4) présentent des contours de turbulence (10) par le biais desquels celles-ci sont brasées en forme de point l'une à l'autre.

7. Echangeur de chaleur à plaques selon l'une quelconque des revendications 1 à 6, **caractérisé en ce**
**que** l'échangeur de chaleur à plaques (1) est réalisé comme refroidisseur d'huile.

8. Plaque de base (3) pour un échangeur de chaleur à plaques (1) selon l'une quelconque des revendications 1 à 7,
**caractérisée en ce**
**que** la plaque de base (3) est constituée des au moins deux plaques raccordées l'une à l'autre (6, 7).

9. Procédé de fabrication d'un échangeur de chaleur à plaques (1) selon l'une quelconque des revendications 1 à 7, pour lequel
- la plaque de base (3) avec les deux plaques (6, 7), les plaques d'échangeur de chaleur (4) et la plaque de recouvrement (2) sont fabriquées au niveau des postes de production ou d'estampage en particulier séparés,
- la plaque de base (3), les plaques d'échangeur de chaleur (4) et la plaque de recouvrement (2) sont empilées dans un dispositif de fixation (11) selon la position de consigne, qui présente des guidages verticaux (12) et garantissent ainsi la position de consigne,
- la pile de pièces précitée est introduite au moyen du dispositif de fixation (11) dans un four de brasage, dans lequel la plaque de base (3), les plaques d'échangeur de chaleur (4) et la plaque de recouvrement (2) sont brasées ensemble les unes aux autres.
